# EUROPÄISCHE PATENTSCHRIFT

(11) **EP 0 058 131 B1**
(45) Veröffentlichungstag und Bekanntmachung des Hinweises auf die Patenterteilung: **15.05.1985**
(21) Anmeldenummer: 82810015.6
(22) Anmeldetag: 15.01.1982
(51) Int. Cl.: B06B 1/18

(54) **Schwingungserzeuger**
Vibrator
Vibrateur

(30) Priorität: 06.02.1981 CH 815/81
(43) Veröffentlichungstag der Anmeldung: 18.08.1982
(73) Patentinhaber: Schelling, Mario, CH-8913 Ottenbach (CH); Schelling, Bruno, CH-8907 Wettswil (CH); Schelling, Armin, CH-8907 Wettswil (CH)
(72) Erfinder: Schelling, Mario, CH-8913 Ottenbach (CH); Schelling, Bruno, CH-8907 Wettswil (CH); Schelling, Armin, CH-8907 Wettswil (CH)
(74) Vertreter: Schmid, Rudolf

## Beschreibung

Die vorliegende Erfindung betrifft einen Schwingungserzeuger mit in Verdrängerarbeitskammern verschieblich geführten Arbeitskolben und mit einem unter Druck stehenden Fluid als Arbeitsmedium gemäss dem Gattungsbegriff des unabhängigen Patentanspruchs.

Solche Schwingungserzeuger sind in der Technik bekannt. Beispielsweise wurde in der CH-A 524 771 ein Verfahren und eine Vorrichtung zur Verstellung eines Arbeitskolbens in einem Zylinder beschrieben. Der Arbeitskolben wird durch Zu- und Wegführen eines Druckmittels vibriert, wozu ein Steuergerät zwischen dem Arbeitszylinder und einem Speicher für das Druckmittel vorhanden ist. In diesem Steuergerät ist ein Steuerzylinder mit einem mit axialen Nuten versehenen Steuerkolben vorhanden. Der Steuerkolben ist sowohl axialverschieblich, als auch drehbar angetrieben, um jeweils eine gesteuerte Menge des Druckmittels in die gewünschte Richtung zu leiten. Eine solche Anordnung braucht bei einem einseitig vorgespannten Kolben drei und bei einem beidseitig wirkenden Zylinder vier Leitungen für das Druckmittel zwischen dem Speicher und dem Arbeitszylinder, die entsprechend abgedichtet sein müssen und neben einem Leistungsverlust eine zeitliche Verzögerung der Wirkung auf den Arbeitszylinder ergeben, so dass die Schwingfrequenz nur bis zu einer Grössenordnung von 100 Hz gesteigert werden kann.

In der US-A-3 678 803 und auch in der DE-A-28 21 339 sind hydraulische Schwingungserzeuger beschrieben, bei denen die Druckflüssigkeit direkt aus der Quelle an das Zylindergehäuse hin und von da wieder zurück geführt ist. Im Zylindergehäuse ist ein rotierbarer Arbeitskolben angeordnet, der mit Einlass- und Auslasskanälen versehen ist und dadurch in von der Rotation abhängiger abwechselnder Weise die beidseits des Kolben befindlichen Arbeitskammern mit Druckfluid versorgen und/oder entleeren kann. Nachteilig an einer solchen Anordnung sind die Kanäle im Kolben, weil diese und dazu noch die zugeordneten Oeffnungen in der Zylinderwand mit äusserst geringen Toleranzen zu bearbeiten sind und daher einen solchen Schwingungserzeuger verteuern.

Demgegenüber soll durch die Erfindung ein einwandfrei arbeitender Schwingungserzeuger geschaffen werden, der keine teuren Bearbeitungsstellen aufweist und mit dem mechanische Schwingungen bis zu mehreren 1 000 Hz ausführbar sind.

Erfindungsgemäss wird dies durch die Merkmale im kennzeichnenden Teil des unabhängigen Patentanspruchs 1 erreicht.

Ausführungsbeispiele der Erfindung werden nachfolgend anhand der Zeichnung erläutert. Es zeigen :
Figur 1 eine Schnittansicht als Grundriss gemäss der Schnittlinie I-I in Fig. 2 einer ersten Ausführungsform,
Figur 2 eine Schnittansicht eines Paares von Zylindern gemäss der Schnittlinie 11-11 in Fig. 1
Figur 3 eine gedehnt gezeichnete schematische Darstellung der Anordnung gemäss Fig. 1 und 2, und
Figur 4 eine Schnittansicht durch ein Zylinderpaar einer zweiten Ausführungsform.

In einem kreisförmigen Zylinderkörper 1 sind vier senkrecht zueinander angeordnete Zylinder 10, 20, 30, 40 vorhanden. Jeder Zylinder weist eine Schulter 17, 27, 37, 47 auf und im Zylinderteil mit dem grösseren Durchmesser befindet sich ein Kolben 13, 23,33,43 mit je einer Kolbenstange 14, 24, 34, 44, die abgedichtet durch einen eingeschraubten Dichtungsdeckel 78 mit einer Dichtscheibe 80 und einer Spannfeder 82 nach aussen geführt sind. Der Kolben 13, 23, 33, 43 unterteilt den jeweiligen Zylinder 10, 20, 30, 40 in eine äussere Kammer 11, 21, 31, 41 und in eine innere Kammer 12, 22, 32, 42. Die vier inneren Kammern sind miteinander verbunden und mit einem hydraulischen Fluid gefüllt.

Die Aussenflächen des Zylinderkörpers 1, die parallel zur Ebene liegen, die die vier Achsen der Zylinder enthält, sind flach ausgebildet und von den äusseren Kammern 11, 21, 31, 41 sind Oeffnungen 15, 25, 35, 45 nach oben und Oeffnungen 16, 26, 36, 46 nach unten durch die Aussenflächen gebohrt (Fig. 3). Auf den Aussenflächen liegen Scheiben 50 und 60 mit Löchern 51 und 61. Die beiden Scheiben 50 und 60 sind mittels einer Welle 70 durch den Kreuzungspunkt der Zylinderachsen starr miteinander verbunden. Ein Gehäuse 76 umschliesst den gesamten Zylinderkörper 1 mit den beiden Scheiben 50 und 60, so dass eine obere Druckkammer 90 und eine untere Ausgleichskammer 92 gebildet werden. Die Druckkammer 90 ist über einen Anschluss 74 mit einem Hochdruckspeicher für Fluid unter Druck und die Ausgleichskammer 92 ist mit einem Anschluss 72 mit einem Niederdruckspeicher verbunden. Die inneren Kammern 12, 22, 32, 42 sind mit Flüssigkeit gefüllt.

Zur Erläuterung der Wirkungsweise wird noch Fig. 3 zur Hilfe genommen. Die Scheiben 50 und 60 haben demgemäss zwei Bohrungen 51a, 51b und 61 a, 61 b. Werden die Scheiben 50, 60 zusammen rotiert, so liegen diese Bohrungen über Oeffnungen in den äussern Kammern der Zylinder von sich gegenüberliegenden Zylindern. Gemäss Fig. 3 liegen die Bohrungen 51a, 51b über den Oeffnungen 15, 45 und die Bohrungen 61a, 61 über den Oeffnungen 26, 36.

Fluid unter Druck fliesst somit gemäss den Pfeilen A aus der Hochdruckkammer 90 durch die Bohrungen 51a, 51 b und die Oeffnungen 15, 45 in die äusseren Kammern 11, 41 und die Kolben 13, 43 werden in die in Fig. 1 dargestellte Lage gepresst. Dadurch, dass die Bohrungen 61a, 61 b in der Scheibe 60 und die Oeffnungen 26, 36 miteinander fluchten, kann das Fluid aus den äusseren Kammern 21, 31 in die Ausgleichskammer 92 abfliessen, so dass sich die Kolben 23, 33 unter dem Druck der Flüssigkeit in den inneren Kammern 12, 22, 32, 42 in die äussere, ebenfalls aus Fig. 1 ersichtliche Lage bewegen können.

Werden die Scheiben 50, 60 weiter rotiert, so geschieht dasselbe bei den benachbarten Zylindern. Die Kolbenstangen 14, 44 und 24, 34 führen damit paarweise bezüglich des Zentrums der Anordnung gleichgerichtete Bewegungen aus, deren Amplitude von der Menge des zugeführten Fluids und deren Frequenz von der Drehzahl der Scheibe abhängen.

Dies zeigt, dass nur mit einer Kraft zum Drehen der Scheiben und mit einer Kraft zur Erzeugung des Druckes im Fluid ein Schwingantrieb betrieben werden kann, und dass kein zusätzliches Steuergerät mit zusätzlichen drei bis vier Leitungen benötigt wird. Mit einem Versuchsaufbau konnten Schwingungen bis zu 10 mm Amplitude und Frequenzen bis zu 7 000 Hz erzeugt werden, wobei ein Druck im Fluid von 1-2 bar genügten.

Fig. 4 zeigt ein anderes Ausführungsbeispiel, bei dem das Zylinderpaar 100 mit gemeinsamer Achse und kreisförmigem Mantelquerschnitt ausgebildet ist. Das Zylinderpaar 100 ist von einem Steuerzylinder 101 umschlossen, der mit einem durch den Pfeil C angedeuteten Antrieb verbunden ist. Das Zylinderpaar 100 weist Oeffnungen 102, 103 auf. Diese Oeffnungen 102, 103 sind in Richtung der Mantellinien länglich ausgebildet und deren Längsachsen liegen in einer gemeinsamen Ebene durch die Zylinderachse und an entgegengesetzten Zylinderseiten.

Der Steuerzylinder 101 ist mit vier Löchern 104, 105,106,107 versehen, deren Achsen ebenfalls in einer gemeinsamen Ebene durch die Achse des Steuerzylinders 101 angeordnet sind. Diese Löcher sind paarweise gegeneinander versetzt angeordnet, derart, dass sie abwechselnd mit einer äusseren Partie der Oeffnungen 102, 103 und mit einer inneren Partie derselben fluchten.

Der Steuerzylinder 101 ist von einem ebenfalls zylindrisch ausgebildeten Gehäuse 110 umfasst. Das Gehäuse 110 weist zwei ringförmige Stege 111, 112 auf, so dass zwischen dem Steuerzylinder 101 und dem Gehäuse 110 drei Ringkammern 113, 114, 115 ausgebildet sind. Die beiden aussenliegenden Ringkammern 113, 115 sind mit Leitungen 116, 117, 118 mit einer Fluidquelle für Fluid unter Druck verbunden und stellen daher die Hochdruckkammer des früher beschriebenen Beispiels dar. Die mittlere Ringkammer 114 ist über einen Abfluss 119 mit der Niederdruckseite der Fluidquelle verbunden und bildet daher die Ausgleichskammer gemäss dem zuerst beschriebenen Beispiel.

Die Löcher 104, 105, 106, 107 sind nun derart verteilt angeordnet, dass die äussere Kammer 124 des einen, durch einen Kolben 120 unterteilten Zylinders über die Oeffnung 102 und das Loch 104 mit der Hochdruckkammer 113 und die äussere Kammer 125 des anderen, durch einen Kolben 122 unterteilten Zylinders über die Oeffnung 103 und das Loch 107 mit der Ausgleichskammer 114 verbunden sind.

Indem selbstverständlich auch hier die beiden zu einer gemeinsamen Kammer 126 zusammengefassten inneren Kammern der Zylinder mit Flüssigkeit gefüllt sind, bewirkt diese Anordnung in der dargestellten Phase eine Bewegung der beiden Kolben 120, 122 und daher auch der beiden Kolbenstangen 121, 123 nach rechts in der Zeichnung.

Bei einer Drehung des Steuerzylinders 101 um 180° in Richtung des Pfeiles C wird die Hochdruckkammer 115 über das Loch 106 und die Oeffnung 103 mit der äusseren Kammer 125 und die Ausgleichskammer 103 über das Loch 105 und die Oeffnung 102 mit der äusseren Kammer 124 verbunden. Die beiden Kolben 120, 122 und die Kolbenstangen 121, 123 führen daher eine gegenläufige, nach links in der Zeichnung gerichtete Bewegung aus. Somit ergibt auch in diesem Beispiel eine Rotationsbewegung des Steuermittels, nämlich des Steuerkolbens 101, eine translatorische Bewegung der Kolbenstangen, wobei auch hier der Hub durch die Menge des ein- und ausfliessenden Fluids und die Frequenz durch die Drehzahl bestimmt sind.

Selbstverständlich können in beiden Ausführungsbeispielen mehr Löcher in den Scheiben 50, 60 gemäss Fig. 1-3 oder mehr Löcher im Steuerzylinder 101 vorgesehen sein, um bei niedrigerer Drehzahl eine höhere Frequenz zu erzielen. Die Kolben 120, 122 im Ausführungsbeispiel nach Fig. 4 sind mit einer weichen Membran 131, 132 dichtend mit der Zylinderwand verbunden. Der Hub der Kolben 120, 122 ist daher durch die Abmessungen dieser Membranen begrenzt.

## Patentansprüche

1. Schwingungserzeuger mit in Verdrängerarbeitskammern verschieblich geführten Arbeitskolben und mit einem unter Druck stehenden Fluid als Arbeitsmedium, dadurch gekennzeichnet, dass die Verdrängerarbeitskammern durch wenigstens ein Paar nach aussen verschlossener Zylinder gebildet sind, jeder Zylinder durch einen Arbeitskolben in eine äussere und eine innere Kammer unterteilt ist, dass die Arbeitskolben über die inneren Kammern durch ein hydraulisches Fluid kraftübertragend miteinander verbunden sind, und dass die äusseren Kammern einen axialen Durchgang für eine dichtend geführte Kolbenstange und Oeffnungen für den Durchtritt des Arbeitsfluids aufweisen, und dass zumindest im Bereich der Öffnungen an den Zylindern anliegende, Steuermittel vorhanden sind, um das Arbeitsfluid wechselweise und periodisch dem einen Zylinder des Paares zu- und vom andern Zylinder wegzuführen.

2. Schwingungserzeuger nach Patentanspruch 1, dadurch gekennzeichnet, dass zwei Paare von Zylindern kreuzartig angeordnet sind, bei denen die vier Zylinderachsen in einer gemeinsamen Ebene liegen.

3. Schwingungserzeuger nach Patentanspruch 2, dadurch gekennzeichnet, dass die Zylinderaussenwände zwei zur gemeinsamen Ebene der Zylinderachsen parallele Flächen bilden und die oeffnungen für die Zufuhr in der einen Fläche und die Oeffnungen für die Wegfuhr in der andem Fläche angeordnet sind, dass die Steuermittel zwei starr miteinander verbundene, rotierbare Scheiben sind, von denen je eine auf einer der genannten Flächen dichtend aufliegt, und dass die Scheiben mit auf die Oeffnungen ausrichtbaren Löchern versehen sind.

4. Schwingungserzeuger nach Patentanspruch 3, dadurch gekennzeichnet, dass jede Scheibe wenigstens zwei sich diametral gegenüberliegende Löcher aufweist und dass die Löcher in der einen Scheibe gegenüber den Löchern in der andern Scheibe um 90° gegeneinander verdreht angeordnet sind.

5. Schwingungserzeuger nach Patentanspruch 4, dadurch gekennzeichnet, dass die beiden Scheiben durch eine das Zentrum der Zylinderpaare durchdringende Welle miteinander verbunden sind.

6. Schwingungserzeuger nach Patentanspruch 5, dadurch gekennzeichnet, dass die genannten Flächen der Zylinderaussenwände und die Scheiben in je einer Fluidkammer angeordnet sind.

7. Schwingungserzeuger nach Patentanspruch 1, dadurch gekennzeichnet, dass die Achsen des Zylinderpaares eine gerade Linie bilden, und dass die Zylinderaussenwände einen Kreiszylinder bilden.

8. Schwingungserzeuger nach Patentanspruch 7, dadurch gekennzeichnet, dass die Steuermittel ein zweiter Kreiszylinder und ein alles umfassender dritter Kreiszylinder mit drei Kammern sind, wobei die beiden in axialer Richtung äusseren Kammern ausserhalb des dritten Zylinders miteinander und mit einer Fluidquelle verbunden sind, und dass der zweite Kreiszylinder rotierbar zwischen den Aussenwänden des Zylinderpaares und dem dritten Kreiszylinder angeordnet ist und mit auf die Oeffnungen ausrichtbaren Löchern versehen ist, wobei die Oeffnungen axial verlaufende Langlöcher sind, die mit Löchern, die sich in zwei der drei Kammern öffnen, zur Ausrichtung bringbar sind.

## Claims

1. A vibrator having working! pistons displaceably guided in working chambers and pressurized fluid serving as a working medium, characterised in that the working chambers are formed by at least one pair of cylinders closed with respect to the outside, each cylinder being divided by one said working piston in an outer and inner chamber, that the working pistons are connected to each other, via the inner chambers, through a hydraulic fluid so that they transmit energy, and that the outer chambers have an axial passage passing therethrough for a sealingly guided piston rod and openings for the passage of the working fluid, and that at least in the region of the passages are provided control means bearing on the cylinders, to guide working fluid alternately and periodically in to one cylinder of the pair and from the other cylinder.

2. A vibrator according to ÕÌaÌmI 1, characterised in that two pairs of cylinders are provided crossing each other, in which the four cylinder axes lie in the same plane.

3. A vibrator according to Claim 2, characterised in that the outer walls of the cylinders form two surfaces parallel to the common plane of the cylinder axes and the openings for admission are arranged in the one surface and the openings for discharge are arranged in the other surface, that the control means are rotatable disks firmly connected to each other of which each sealingly bears on to respective one of said surfaces, and that the disks are provided with holes which may be aligned with the openings.

4. A vibrator according to Claim 3, characterised in that each disk has a least two holes situated diametrically opposite each other, and that the holes in one of the disks extend at 90° to the holes in the other disk.

5. A vibrator according to Claim 4, characterised in that the two disks are connected together by a shaft passing through the centre of the cylinder pairs.

6. A vibrator according to Claim 5, characterised in that said surfaces of the outer walls of the cylinders and the disks are arranged in respective fluid chambers.

7. A vibrator according to Claim 1, characterised in that the axes of the cylinder pairs form a straight line and that the outer walls of the cylinders form a circular cylinder.

8. A vibrator according to Claim 7, characterised in that the control means are a second circular cylinder and a third circular cylinder which surrounds everything and has three chambers, the chambers which are outer chambers in axial direction being connected together outside the third cylinder and being connected together and to a source of fluid, and that the second circular cylinder is arranged rotatably between the outer walls of the cylinder pair and the third circular cylinder and are provided with holes alignable with the openings, the openings being axially extending elongate holes which may be aligned with the holes which open in two of the three chambers.

## Revendications

1. Vibrateur comportant des pistons de travail guidés de façon à pouvoir coulisser de façon étanche dans des chambres de travail volumétriques et un fluide sous pression constituant le fluide de travail, caractérisé en ce que les chambres de travail volumétriques sont formées par au moins une paire de cylindres fermés vers l'extérieur, chaque cylindre étant subdivisé par un piston de travail en une chambre extérieure et une chambre intérieure, en ce que les pistons de travail sont reliés entre eux par l'intermédiaire des chambres intérieures de façon que les forces soient transmises par un fluide hydraulique, en ce que les chambres extérieures présentent un passage axial pour une tige de piston guidée de façon étanche et des ouvertures pour le passage du fluide de travail, et en ce qu'il comporte des organes de commande en contact avec les cylindres au moins dans la zone des ouvertures, pour, alternativement et périodiquement, amener le fluide de travail vers l'un des cylindres de la paire et l'évacuer de l'autre cylindre.

2. Vibrateur selon la revendication 1, caractérisé en ce que deux paires de cylindres sont disposées en croix, les quatre axes des cylindres se trouvant dans un même plan.

3. Vibrateur selon la revendication 2, caractérisé en ce que les parois extérieures des cylindres forment deux surfaces parallèles au plan commun aux axes des cylindres et les ouvertures d'alimentation se trouvent dans l'une des surfaces, tandis que les ouvertures d'évacuation se trouvent dans l'autre, en ce que les organes de commande sont deux disques rotatifs reliés rigidement entre eux dont chacun est placé en contact étanche sur l'une des surfaces susdites, et en ce que les disques comportent des trous pouvant être alignés sur les ouvertures.

4. Vibrateur selon la revendication 3, caractérisé en ce que chaque disque comporte au moins deux trous diamétralement opposés, et en ce que les trous de l'un des disques sont décalés en rotation de 90° par rapport aux trous de l'autre disque.

5. Vibrateur selon la revendication 4, caractérisé en ce que les deux disques sont reliés entre eux par un arbre passant par le centre des paires de cylindres.

6. Vibrateur selon la revendication 5, caractérisé en ce que lesdites surfaces des parois extérieures des cylindres et les disques sont disposés dans une chambre à fluide respective.

7. Vibrateur selon la revendication 1, caractérisé en ce que les axes de la paire de cylindres forment une ligne droite, et en ce que les parois extérieures des cylindres forment un cylindre circulaire.

8. Vibrateur selon la revendication 7, caractérisé en ce que les organes de commande sont un second cylindre circulaire et un troisième cylindre circulaire entourant l'ensemble comportant trois chambres, les deux chambres extérieures en direction axiale étant reliées entre elles et à une source de fluide, à l'extérieur du troisième cylindre, et en ce que le second cylindre circulaire est disposé de façon à pouvoir tourner, entre les parois extérieures de la paire de cylindres et le troisième cylindre circulaire et comporte des trous pouvant être alignés sur les ouvertures, ces ouvertures étant des trous oblongs de direction axiale, qui peuvent être alignés avec des trous qui débouchent dans deux des trois chambres.
